# EUROPÄISCHE PATENTSCHRIFT

(11) **EP 1 650 495 B1**
(45) Veröffentlichungstag und Bekanntmachung des Hinweises auf die Patenterteilung: **23.01.2008**
(21) Anmeldenummer: 05023032.5
(22) Anmeldetag: 21.10.2005
(51) Int. Cl.: F21V 21/14

(54) **Eckleuchte**
Corner lamp
Eclairage d'angle

(30) Priorität: 25.10.2004 DE 102004051826
(43) Veröffentlichungstag der Anmeldung: 26.04.2006
(73) Patentinhaber: Zumtobel Lighting GmbH, 6850 Dornbirn (AT)
(72) Erfinder: Geiger, Andreas, Dipl.-Wirtsch.-Ing., 6820 Gurtis (AT); Skergeth, Sascha, Ing., 6890 Lustenau (AT)
(74) Vertreter: Schmidt-Evers, Jürgen

(56) Entgegenhaltungen:
- EP-A- 1 149 733
- DE-A1- 4 024 826
- DE-A1- 4 233 481
- DE-A1- 10 307 147
- DE-U1- 20 215 834
- US-A- 3 210 875
- US-A- 4 338 653
- US-A- 4 352 151
- US-A- 4 862 333
- US-A- 5 297 011

## Beschreibung

Die vorliegende Erfindung betrifft eine Leuchte gemäß dem Oberbegriff des Anspruches 1, welche zur Montage im Eckbereich zwischen zwei aneinandergrenzenden Wänden oder zwischen einer Wand und einer Raumdecke vorgesehen ist. Ferner betrifft die vorliegende Erfindung ein Trägerelement, welches für die Montage von Leuchten im Eckbereich zwischen zwei aneinandergrenzenden Wänden bzw. einer Wand und einer Raumdecke genutzt wird.

Eckleuchten sind bereits seit längerer Zeit bekannt und werden dazu genutzt, die Bereiche aneinandergrenzender Wände und/oder Decken auszuleuchten. Die Leuchten werden hierbei in den Ecken der aneinandergrenzenden Wände montiert und weisen Reflektoren auf, die derart ausgestaltet sind, dass das von den Lichtquellen der Leuchten abgegebene Licht seitlich auf die Wände oder die Decke geworfen wird. Grundsätzlich wäre es zwar denkbar, die Leuchten derart zu gestalten, dass das Licht auch in den Raum hineinstrahlt, die primäre Aufgaben derartiger Leuchten besteht allerdings darin, die benachbarten Wandbereiche aufzuhellen.

Werden Eckleuchten der oben beschriebenen Art zur Raumbeleuchtung verwendet, so werden diese in der Regel derart angeordnet, dass sie die beiden aneinandergrenzenden Wandbereiche über die im wesentlichen gesamte Länge des Eckbereichs hinweg ausleuchten. Es müssen dementsprechend mehrere Leuchten nebeneinander oder übereinander angeordnet werden, die dann allerdings im Hinblick auf ihre Lichtabgabe alle derart justiert werden sollten, dass eine gleichmäßige Abstrahlung in beide Richtungen über die gesamte Länge der Anordnung hinweg erfolgt. Hierbei ist allerdings problematisch, dass aufgrund von Unebenheiten der Raumwände in den Eckenbereichen eine gleichmäßige Montage der Leuchtenkörper nur schwer möglich ist. Es besteht dementsprechend die Gefahr, dass zwei nebeneinander oder übereinander angeordnete Leuchten Licht in unterschiedlicher Weise abstrahlen, was zu optisch negativen Effekten führt.

Die Problematik, mehrere Leuchten nacheinander bzw. übereinander anordnen zu müssen, stellt sich auch in anderen Beleuchtungssituationen. Für derartige Situationen wurden sog. Lichtbandsysteme entwickelt, wie sie bspw. in der DE 100 25 647 A1 der Anmelderin beschrieben sind. Derartige Lichtbänder bestehen aus einem Tragelement bzw. einer Tragschiene, in der zur Stromversorgung vorgesehene Leitungen verlaufen, wobei an diese Tragschiene dann mehrere sog. Leuchtenmodule angeschlossen werden können, welche den Strom abgreifen und jeweils Lichtquellen sowie die Lichtabgabe beeinflussende Elemente wie Reflektoren und dgl. aufweisen. Insbesondere das in der oben genannten Offenlegungsschrift der Anmelderin beschriebene System bietet hierbei die Möglichkeit, die Leuchtenmodule über die gesamte Länge der Tragschiene hinweg frei zu positionieren.

Die US 4 352 151 offenbart eine Eckleuchte zur Befestigung an einer Wand und/oder Decke, an deren Befestigungsteil, das direkt an der Wand und/oder Decke zu befestigen ist, eine Lampe angebracht ist, welche mittels Kugelgelenk drehbar gelagert ist.

Zur Verwendung als Eckleuchte(n) würde sich dementsprechend insbesondere auch ein Lichtbandsystem der oben beschriebenen Art anbieten. Auf der anderen Seite besteht auch hier die Problematik darin, dass die Tragschiene exakt ausgerichtet in der Ecke des Raumes montiert werden muß, da andernfalls die Gefahr besteht, dass sich die Lichtabgabe über die Länge des Eckbereichs hinweg verändert, was - wie bereits erwähnt - unerwünscht ist.

Der vorliegenden Erfindung liegt dementsprechend die Aufgabe zugrunde, eine Möglichkeit anzugeben, Eckleuchten möglichst exakt im Eckbereich zwischen zwei aneinandergrenzenden Wänden oder zwischen einer Wand und einer Raumdecke anzuordnen.

Die oben genannte Aufgabe wird durch die in den unabhängigen Ansprüchen definierte Erfindung gelöst. Vorteilhafte Weiterbildungen der Erfindung sind Gegenstand der Unteransprüche.

Ein erster Aspekt der vorliegenden Erfindung betrifft dabei eine Möglichkeit, die Montage einer Leuchte im Eckbereich zwischen zwei Wänden bzw. einer Wand und einer Decke zu optimieren. Erfindungsgemäß wird hierzu ein Trägerelement vorgeschlagen, welches aus einem an den Wänden bzw. der Wand und der Decke zu befestigenden Grundelement sowie einem an dem Grundelement befestigten und einen Leuchtenkörper haltenden Trageteil besteht, wobei das Trageteil gegenüber dem Grundelement verstellbar ist.

Gemäß Anspruch 1 wird somit eine Leuchte vorgeschlagen, die zur Montage im Eckbereich zwischen zwei aneinandergrenzenden Wänden oder zwischen einer Wand oder einer Raumdecke vorgesehen ist, wobei die Leuchte einen Basiskörper aufweist, der mittels mindestens einem Trägerelement an den Wänden bzw. der Wand und der Decke zu befestigen ist, wobei an dem Basiskörper oder weiteren Anbauelementen Anschlussmittel für eine Lichtquelle sowie einen Reflektor zur Ausleuchtung der an den Eckbereich angrenzenden Decken- bzw. Wandbereiche angeordnet sind. Das Trägerelement ist wie oben besprochen erfindungsgemäß ausgestaltet und besteht also aus einem an der Wand bzw. Decke zu befestigenden Grundelement sowie einem an dem Grundelement befestigten Trageteil, welches den Basiskörper der Leuchte hält, wobei das Trageteil gegenüber dem Grundelement verstellbar ist.

Entsprechend dem ersten erfindungsgemäßen Gedanken wird mit Hilfe des zweiteilig ausgestalteten Trägerelements also eine Konsole zur Montage der Leuchte geschaffen, welche in einfacher Weise einstellbar ist und somit die Möglichkeit eröffnet, Leuchtenkörper exakt im Eckbereich zwischen zwei Wänden auszurichten. Hierdurch wird insbesondere auch die Möglichkeit geschaffen, aneinandergrenzende Leuchten in einfacher Weise identisch auszurichten, um damit die gemeinsame Lichtabgabe zu optimieren.

Bei dem Basiskörper, der an dem Trägerelement zu befestigen ist, kann es sich insbesondere auch um eine Tragschiene eines Stromschienensystems bzw. eines Lichtbandsystems handeln, an der ein oder mehrere Leuchtenmodule befestigt sein können, welche die Anschlussmittel für die Lichtquellen sowie die entsprechenden Reflektoren zur Ausleuchtung der sich an den Eckbereich anschließenden Wand- bzw. Deckenbereiche aufweisen. Auch in diesem Fall kommen die Vorteile des erfindungsgemäßen Trägerelements zum Tragen, da durch die Möglichkeit der Justierung des Trageteils nunmehr sichergestellt ist, dass die Tragschiene exakt zu den sich an den Eckbereich anschließenden Wänden ausgerichtet werden kann und dementsprechend über die gesamte Länge des Eckbereichs hinweg eine konstant gleichmäßige Lichtabgabe erzielt wird.

Das Grundelement des erfindungsgemäßen Trägerelements kann C-förmig ausgestaltet sein und zwei Seitenschenkel aufweisen, welche zur Befestigung an jeweils einer der beiden Wände bzw. der Wand und der Decke vorgesehen sind. Das Trageteil kann dann insbesondere an einem der beiden Seitenschenkel befestigt und entlang diesem Schenkel in einer Richtung senkrecht zu einer Längsachse der Leuchte verstellbar sein. Vorzugsweise ist das Trageteil ebenfalls C-förmig ausgestaltet, wobei ein erster Seitenschenkel des Trageteils an dem Grundelement befestigt ist und ein zweiter Schenkel dazu dient, den Basiskörper der Leuchte zu tragen. Die Verstellung des Trägerelements gegenüber dem Grundelement kann dann bspw. über einen Schraubenantrieb erfolgen, der eine besonders genaue Einstellung der Montageposition für die Leuchte ermöglicht, wobei die Verstellung insbesondere auch nach bereits erfolgter Montage der Leuchte durchgeführt werden kann.

Andere Weiterbildungen der vorliegenden Erfindung betreffen Möglichkeiten, die verschiedenen Komponenten der erfindungsgemäßen Eckleuchte in möglichst einfacher Weise zu montieren.

So ist vorzugsweise vorgesehen, dass der Basiskörper der Leuchte mit dem Trageteil des Trägerelements verrastbar ist, was bspw. mittels einer Klemmfeder erfolgen kann, die an dem Trageteil angeordnet ist und welche mit dem Basiskörper zusammenwirkende Rastvorsprünge aufweist. Für den Fall, dass es sich bei dem Basiskörper um die Tragschiene eines Stromschienensystems handelt, kann dann vorgesehen sein, dass das Profil der Tragschiene in Längsrichtung verlaufende Nuten aufweist, in welche die Rastvorsprünge der Klemmfeder eingreifen, wodurch eine besonders einfache und flexible Montage erzielt wird.

Auch die weiteren Komponenten der Leuchte sind vorzugsweise mittels entsprechender Rastvorrichtungen an dem Leuchtenmodul bzw. dem Basiskörper der Leuchte befestigt. Insbesondere kann auch der zur Ausleuchtung der Wände bzw. Decken vorgesehene Reflektor mit dem Leuchtenmodul verrastbar sein, wobei hierzu bspw. eine besondere Haltefeder zum Einsatz kommen kann, wie sie in der DE 101 04 266 A1 der Anmelderin beschrieben ist. Eine entsprechende Feder gestattet ein einfaches Aufklippsen des Reflektors auf den Leuchtenkörper, wodurch eine einfache und werkzeuglose Montage erzielt wird.

Weitere Komponenten, die an dem Leuchtenmodul bzw. dem Basiskörper befestigt werden können, sind bspw. ein zusätzlicher Kopfreflektor, der gegenüber dem zur Ausleuchtung der Wände vorgesehenen Hauptreflektor der Eckleuchte angeordnet ist und eine verbesserte Nutzung des von den Lichtquellen abgegebenen Lichts ermöglicht. Ferner kann auch eine Dekorabdeckung an dem Basisteil befestigt sein, welche einen direkten Blick auf die Komponenten der Eckleuchte verhindert. Hierbei ist insbesondere vorgesehen, dass die Dekorabdeckung wiederum mit dem Basisteil verrastbar ist, was vorzugsweise mit Hilfe eines speziellen Halterungselements erfolgt, welches an dem Basisteil zu befestigen ist und zwei Ausnehmungen aufweist, in welche in Längsrichtung verlaufende Rastvorsprünge der Dekorabdeckung eingreifen können. Hierdurch wird die Möglichkeit eröffnet, den Ort der Anbindung der Dekorabdeckung in Längsrichtung der Leuchte bzw. der Tragschiene frei zu wählen. Ferner können auf einfache Weise unterschiedlichste Dekorabdeckungen montiert werden, so dass das Erscheinungsbild der erfindungsgemäßen Eckleuchte in einfacher Weise beeinflusst werden kann.

Nachfolgend soll die Erfindung anhand der beiliegenden Zeichnung näher erläutert werden. Es zeigen:
- Fig. 1: die Gesamtansicht eines ersten Ausführungsbeispiels einer erfindungsgemäß ausgestalteten Eckleuchte;
- Fig. 2a und 2b: die Ausgestaltung eines erfindungsgemäßen Trägerelements zur Montage der Eckleuchte;
- Fig. 3a und 3b: die Ausgestaltung eines Halterungselements zur Montage einer Dekorabdeckung;
- Fig. 4: die Schnittdarstellung eines zweiten Ausführungsbeispiels einer erfindungsgemäßen Eckleuchte;
- Fig. 5: ein drittes Ausführungsbeispiel einer erfindungsgemäßen Leuchte in Schnittdarstellung und
- Fig. 6: eine Frontalansicht der Leuchte von Fig. 5.

Fig. 1 zeigt die Seitenansicht einer allgemein mit dem Bezugszeichen 1 versehenen Leuchte, welche im Eckbereich zwischen der Decke 100a und einer Wand 100b eines zu beleuchtenden Raumes angeordnet ist. Die Leuchte 1 soll dazu genutzt werden, die an den Eckbereich angrenzenden Bereiche der Decke 100a und der Wand 100b gleichmäßig auszuleuchten, was mit Hilfe speziell angeordneter Lichtquellen und optischer Elemente erzielt wird, die später noch näher erläutert werden. Angemerkt werden soll zunächst allerdings, dass die erfindungsgemäße Leuchte 1 selbstverständlich auch vertikal in dem Eckbereich zwischen zwei Seitenwänden angeordnet werden kann, um die Bereiche der beiden aneinandergrenzenden Wände auszuleuchten.
Die erfindungsgemäße Leuchte 1 ist im dargestellten Ausführungsbeispiel als Lichtband ausgestaltet, welches im wesentlichen entsprechend dem aus der DE 100 25 647 A1 bekannten Lichtbandsystem ausgeführt ist. Basiselement bzw. Basiskörper der Leuchte 1 ist in diesem Fall eine längliche Tragschiene 20, innerhalb der (nicht dargestellten) Leitungen zur Stromversorgung sowie zur evtl. Übermittlung von Steuerinformationen verlaufen. Auf diese Tragschiene 20 werden einzelne sog. Leuchtenmodule 30 aufgesetzt, welche Fassungen 32 zum Anschließen von länglichen Leuchtstofflampen aufweisen sowie einen Reflektor 25 tragen, der zur Ausleuchtung der an den Eckbereichen angrenzenden Decken- und Wandbereiche ausgestaltet ist. Wie bspw. den Darstellungen in den Fig. 4 und 5 näher entnommen werden kann, besteht der Reflektor 25 aus zwei seitlichen Flügeln 25a und 25b die in Abstrahlrichtung gesehen seitlich hinter den Lichtquellen angeordnet und derart geschwungen sind, dass das von den Lichtquellen auf die Reflektorflügel 25a, 25b fallende Licht in Richtung der zur beleuchtenden Decken- und Wandbereiche abgegeben wird. Wie ferner den Darstellungen in den Fig. 4 und 5 entnommen werden kann, ist dem Reflektor 25 gegenüberliegend noch ein zusätzlicher Kopfreflektor 33 angeordnet, der das von der Lichtquelle abgegebene Licht zurück auf den Hauptreflektor 25 wirft und damit für eine optimale Nutzung des erzeugten Lichts sorgt.

Die Stromversorgung des Leuchtenmoduls 30 erfolgt mit Hilfe eines als Drehknebel ausgestalteten Stromabgriffs 31, der in die U-förmig gestaltete Tragschiene 20 eingeführt wird, um die verschiedenen Stromversorgungs- und Steuerleitungen zu kontaktieren. Hinsichtlich der speziellen Ausgestaltung dieses Drehknebels kann wiederum auf die zuvor erwähnte DE 100 25 647 A1 verwiesen werden. Insbesondere ist der Drehknebel 31 auch derart ausgestaltet, dass bei einem Verdrehen und entsprechenden Kontaktieren der Leitungen gleichzeitig auch eine mechanische Verrastung zwischen dem Leuchtenmodul 30 und der Tragschiene 20 erfolgt.

Die Befestigung des Reflektors 25 an dem Leuchtenmodul erfolgt vorzugsweise mit Hilfe einer speziell ausgestalteten Befestigungsfeder, die in der DE 101 04 266 A1 beschrieben ist und ein einfaches Aufschnappen des Reflektors 25 auf das Leuchtenmodul 30 ermöglicht. Der Kopfreflektor 33 wiederum kann an den Fassungen 32 mit Hilfe eines Kunststoffklipps befestigt werden. Das an die Tragschiene 20 anzusetzende Leuchtenmodul 30 weist damit zumindest den Stromabgriff 31, die Lampenfassungen 32, den Hauptreflektor 25 sowie den Kopfreflektor 33 auf. Beide Reflektoren 25 und 33 bestehen dabei vorzugsweise aus mattem Aluminium oder einem weiß vorlackierten Blech. Ferner kann das Leuchtenmodul 30 auch ein Betriebsgerät zum Betreiben der als Lichtquellen verwendeten Gasentladungs- bzw. Leuchtstofflampen aufweisen.

Der Hauptreflektor 25 ist wie bereits erwähnt derart ausgestaltet, dass die angrenzenden Raumflächen der Decke 100a sowie der Wand 100b relativ gleichmäßig ausgeleuchtet werden. Dies ist allerdings lediglich dann möglich, wenn der Reflektor 25, also genau genommen die den Basiskörper der Leuchte 1 bildende Tragschiene 20 in geeigneter Weise in dem Eckbereich zwischen der Decke 100a und der Wand 100b angeordnet und ausgerichtet ist. Um diese genaue Anordnung sicherzustellen, ist nunmehr ein erfindungsgemäßes Trägerelement vorgesehen, mittels dem die Tragschiene 20 in dem Eckbereich montiert ist und welches näher in den Fig. 2a und 2b dargestellt ist.

Das allgemein mit dem Bezugszeichen 5 versehene Trägerelement besteht aus zwei C-förmigen Teilen, einem Grundelement 10 sowie einem Trageteil 15. Das Grundelement 10 weist zwei versteifte Seitenwände 12a und 12b auf, welche zur Befestigung an den jeweiligen Wandbereichen vorgesehen sind, einen rechten Winkel miteinander einschließen und über eine diagonal verlaufende Bodenseite 11 miteinander verbunden sind. Das Grundelement 10 wird also unmittelbar an den Wänden bzw. der Decke und der Wand montiert und sorgt für eine feste Verankerung der Leuchte 1 an den Wänden.

Aufgabe des Trageteils 15 ist es, die Tragschiene bzw. allgemein den Basiskörper der Eckleuchte 1 zu halten. Wiederum besteht das Trageteil aus zwei Seitenwänden 17a und 17b, welche über eine Bodenwand 16 miteinander verbunden sind, wobei nun allerdings die beiden Seitenwände 17a und 17b unterschiedliche Aufgaben besitzen. Die erste Seitenwand 17a ist nämlich mit der entsprechenden Seitenwand 12a des Grundelements 10 verbunden, während hingegen die zweite Seitenwand 17b frei zur Innenseite ragt und zur Halterung des Basiskörpers der Leuchte, also im dargestellten Fall der Tragschiene 20 vorgesehen ist.

Wesentlich ist, dass die erste Seitenwand 17a nicht fest mit der Seitenwand 12a des Grundelements 10 verbunden ist, sondern stattdessen gegenüber dieser Seitenwand 12a verstellbar ist. Hierzu ist ein Schraubenantrieb 13 vorgesehen, der mit beiden Seitenwänden 12a und 17a zusammenwirkt und über eine Schraube 14 an der Stirnseite des Grundelements 10 betätigt werden kann. Entsprechend der Darstellung in Fig. 1 kann somit das Trageteil 15 im Vergleich zu dem Grundelement 10 in Pfeilrichtung, also in einer Richtung, die senkrecht zur Längsachse der Tragschiene 20 verläuft, bewegt werden. Hierdurch wird letztendlich die Möglichkeit geschaffen, eine genaue Justierung der Leuchtenposition in dem Eckbereich vorzunehmen. Dies ist sowohl für den Fall wichtig, dass mehrere getrennte Leuchten nacheinander bzw. übereinander angeordnet werden müssen, als auch für den dargestellten Fall, dass nämliche eine längere Stromschiene 20 in dem Eckbereich montiert werden soll, an der mehrere Leuchtenmodule montiert werden können. In beiden Fällen ist es wichtig, die Leuchten bzw. die Stromschiene 20 exakt fluchtend in der Diagonale zwischen der Decke 100a und der 100b anzuordnen, um eine gleichmäßig Aufhellung beider Raumflächen zu ermöglichen. Das erfindungsgemäß ausgestaltete Trägerelement 5 gestattet dies auf eine sehr einfache und elegante Weise und sorgt trotz allem für eine sichere Halterung der Leuchte an der Decke bzw. Wand. Hierbei ist insbesondere auch zu beachten, dass die Verstellung des Trageteils 15 und damit die Justage der Leuchtenposition auch noch nach Montage der Leuchten erfolgen kann.

Die Halterung der Tragschiene 20 an dem Trageteil 15 des Trägerelements 5 erfolgt vorzugsweise mittels einer Klemmfeder 60, deren Ausgestaltung ebenfalls den Darstellungen in den Fig. 2a und 2b entnommen werden kann. Die Feder 60, die bspw. mittels zweier Schrauben an der Seitenwand 17b des Trageteils 15 befestigt ist, weist obere und untere Rastvorsprünge 61 und 62 auf, welche mit entsprechenden Profilnuten der Tragschiene 20 zusammenwirken und für eine sichere Verrastung zwischen der Tragschiene und dem Trägerteil 5 sorgen. Gleichzeitig sind die Federn 60 derart ausgestaltet, dass die Tragschiene in einfacher Weise und werkzeuglos montiert und demontiert kann.

Eine letzte Komponente der erfindungsgemäßen Eckleuchte 1, die bislang noch nicht besprochen wurde, ist eine Dekorabdeckung 50, welche dazu vorgesehen ist, einen direkten Blick auf die verschiedenen Elemente der Leuchte 1 zu verhindern. Die in Fig. 1 dargestellte Dekorabdeckung 50 besteht aus einem bogenförmig geschwungenen, lichtundurchlässigen Element, welches an der Eckleuchte 1 befestigt wird und in Lichtabstrahlrichtung gesehen unterhalb der Lampenfassungen 32 angeordnet ist. Die seitliche Lichtabgabe zum Aufhellen der Wandbereiche wird durch die Dekorabdeckung 50 selbstverständlich nicht beeinträchtigt. Zwar wird durch die Dekorabdeckung 50 unmittelbar im Eckbereich zwischen beiden Wänden bzw. der Decke 100a und der Wand 100b ein dunkler Streifen erzeugt, von dem seitlich Licht ausgeht, dies wird allerdings in Kauf genommen, da andernfalls Blendeffekte auftreten könnten. Selbstverständlich wäre es allerdings auch denkbar, zumindest teilweise Licht über die Dekorabdeckung 50 durch entsprechende Öffnungen abzugeben.

Wesentlich ist wiederum, dass auch die Dekorabdeckung 50 in sehr einfacher Weise an der Leuchte 1, insbesondere an der Tragschiene 20 befestigt werden kann. Dies erfolgt mit Hilfe eines besonderen Halterungselements 40, dessen Ausgestaltung näher den Fig. 3a und 3b entnommen werden kann. Das als Haltebügel ausgestaltete Halterungselement 40 besteht zum einen aus einem Flügelteil 42 sowie zum anderen aus einem Befestigungsteil 41, welches mittels einer Schraube an dem Flügelteil 42 befestigt ist und wiederum zur Halterung einer Klemmfeder 60 vorgesehen ist, die identisch zu der bereits im Zusammenhang mit der Halterung der Tragschiene 20 an dem Trägerelement 5 besprochenen Klemmfeder 60 ausgestaltet ist. Wie der Darstellung in Fig. 1 entnommen werden kann, wird nämlich mit Hilfe der Klemmfeder 60 das Halterungselement 40 an der anderen Seite der Tragschiene 20 verrastet, wobei die Vorsprünge 61 und 62 der Klemmfeder 60 wieder in die entsprechenden in Längsrichtung verlaufenden Nuten der Profilierung der Tragschiene 20 eingreifen.

Das Flügelteil 42 des Halterungselements 40 weist nun zwei seitliche Arme 44 und 45 auf, die in ihren Endbereich jeweils eine Ausnehmung bzw. einen Schlitz 44a und 45a aufweisen. Wie der Darstellung in Fig. 1 entnommen werden kann, können in diese Ausnehmungen 44a und 45a in Längsrichtung verlaufende Vorsprünge Dekorabdeckung 50 eingreifen, wodurch eine einfache Verrastung zwischen beiden Elementen erzielt wird. Wesentlich an dieser Ausgestaltung ist, dass hiermit eine freie Anordnung der Dekorabdeckung 50 über die gesamte Länge der Tragschiene 20 hinweg ermöglicht wird.

Insgesamt gesehen gestaltet sich damit eine Montage der erfindungsgemäßen Eckleuchte 1 wie folgt. Nach der Montage der Trägerelemente 5 in dem Eckbereich kann die Tragschiene 20 mit Hilfe der Klemmfedern 60 an den Trägerelementen 5 aufgeklemmt werden. Anschließend werden auf die Tragschiene 20 die verschiedenen Leuchtenmodule 30 aufgesetzt, wobei in einem weiteren Schritt dann mehrere Halterungselemente 40 an der Tragschiene 20 verrastet werden. Anschließend wird der Hauptreflektor 25 mittels der speziellen Klemmfeder an den Leuchtenmodulen befestigt. Entsprechend der Länge des Reflektors werden nunmehr die Halterungselemente 40 für die Dekorabdeckung 50 in Längsrichtung positioniert. Nachdem die Leuchtmittel, also bspw. die Leuchtstofflampen in die Fassungen eingesetzt und der Kopfreflektor 33 angesetzt wurden, wird schließlich in einem abschließenden Montageschritt die Dekorabdeckung 50 an den Halterungselementen 40 eingehängt. Festzustellen ist also, dass abgesehen von der Montage der Trägerelemente 5 die gesamte Montage der Eckleuchte 1 werkzeuglos und dementsprechend sehr einfach und schnell erfolgt.

Abschließend ist noch darauf hinzuweisen, dass durch die spezielle Ausgestaltung der Halterungselemente 40 auch die Möglichkeit besteht, unterschiedlich gestaltete Dekorabdeckungen zu montieren. Weitere Beispiele sind in den Fig. 4 und 5 dargestellt, wobei ferner Fig. 6 die Frontalansicht der erfindungsgemäßen Leuchte mit der in Fig. 5 dargestellten Dekorabdeckung 53 zeigt. Wie der Darstellung in Fig. 6 ferner entnommen werden kann, kann die Dekorabdeckung 53 zusätzliche Öffnungen 53a aufweisen, welche bspw. zu einer ergänzenden Lichtabgabe eingesetzt werden könnten oder in denen die Montage zusätzlicher Lichtspots oder Lautsprecher ermöglicht wird. Hierbei ist anzumerken, dass in solchen Fällen, in denen die Abdeckung höheren Belastungen ausgesetzt ist, auch noch eine ergänzende Fixierung der Dekorabdeckungen durch zusätzliche Befestigungs- oder Sicherungselemente denkbar wäre. Dies wäre insbesondere dann sinnvoll, wenn die Dekorabdeckung Zusatzfunktionen ausüben soll, welche einem Innenausbauer eine größtmögliche Freiheit bei der Gestaltung ermöglichen. So kann die Dekorabdeckung auch für die Aufnahme von Gipsstukaturen, Wandteppichen, Furnieren, Tapeten etc. vorgesehen sein. Eine Ausgestaltung als Aluminium-Strangpreßprofil gewährleistet in diesem Fall über eine größere Länge hinweg die erforderliche Gleichmäßigkeit und ausreichende Stabilität.

Insgesamt wird somit ein Konzept für eine Eckleuchte vorgestellt, die einerseits in sehr einfacher und überwiegend werkzeugloser Weise montiert werden kann. Gleichzeitig ist allerdings die Montage der Leuchte derart ausgestaltet, dass eine exakte Anordnung und Ausrichtung der Leuchte in dem Eckbereich ermöglicht wird, so dass eine gleichmäßige Lichtabstrahlung zu den beiden Seiten hin erzielt werden kann.

## Patentansprüche

1. Leuchte (1), welche zur Montage im Eckbereich zwischen zwei aneinandergrenzenden Wänden (100a, 100b) oder zwischen einer Wand und einer Raumdecke vorgesehen ist,
wobei die Leuchte (1) einen Basiskörper (20) aufweist, der mittels mindestens einem Trägerelement (5) an den Wänden (100a, 100b) bzw. der Wand und der Decke zu befestigen ist, wobei an dem Basiskörper (20) oder weiteren Anbauelementen Anschlußmittel (32) für mindestens eine Lichtquelle sowie einen Reflektor (25) zur Ausleuchtung der an den Eckbereich angrenzenden Decken- bzw. Wandbereiche angeordnet sind,
**dadurch gekennzeichnet,**
**dass** das Trägerelement (5) aus einem an den Wänden (100a, 100b) bzw. der Wand und der Decke zu befestigenden Grundelement (10) sowie einem an dem Grundelement (10) befestigten und den Basiskörper (20) haltenden Trageteil (15) besteht, wobei das Trageteil (15) gegenüber dem Grundelement (10) verstellbar ist.

2. Leuchte nach Anspruch 1,
**dadurch gekennzeichnet,**
**dass** das Grundelement (10) C-förmig gestaltet ist und zwei Seitenschenkel (12a, 12b) aufweist, welche zur Befestigung an jeweils einer der beiden Wände (100a, 100b) bzw. der Wand und der Decke vorgesehen sind.

3. Leuchte nach Anspruch 2,
**dadurch gekennzeichnet,**
**dass** das Trageteil (15) an einem der beiden Seitenschenkel (12a, 12b) befestigt und entlang diesem Schenkel (12a, 12b) in einer Richtung senkrecht zu einer Längsachse der Leuchte (1) verstellbar ist.

4. Leuchte nach Anspruch 2 oder 3,
**dadurch gekennzeichnet,**
**dass** das Trageteil (15) ebenfalls C-förmig ausgestaltet ist, wobei ein erster Seitenschenkel (17a) des Trageteils (15) an dem Grundelement (10) befestigt ist und ein zweiter Seitenschenkel (17b) des Trageteils (15) den Basiskörper (20) trägt.

5. Leuchte nach Anspruch 4,
**dadurch gekennzeichnet,**
**dass** das Trägerelement (5) einen Schraubenantrieb (13) zum Verstellen des Trageteils (15) gegenüber dem Grundelement (10) aufweist.

6. Leuchte nach einem der vorherigen Ansprüche,
**dadurch gekennzeichnet,**
**dass** der Basiskörper (20) mit dem Trageteil (15) des Trägerelements (5) verrastbar ist.

7. Leuchte nach Anspruch 6,
**dadurch gekennzeichnet,**
**dass** an dem Trageteil (15) eine Klemmfeder (60) angeordnet ist, welche mit dem Basiskörper (20) zusammenwirkende Rastvorsprünge (61, 62) aufweist.

8. Leuchte nach einem der vorherigen Ansprüche,
**dadurch gekennzeichnet,**
**dass** der Basiskörper durch eine Tragschiene (20) eines Stromschienensystems gebildet ist, an der ein Leuchtenmodul (30) befestigt ist, welches die Anschlußmittel (32) für die Lichtquelle sowie den Reflektor (25) aufweist.

9. Leuchte nach Anspruch 7 und Anspruch 8,
**dadurch gekennzeichnet,**
**dass** das Profil der Tragschiene (20) in Längsrichtung verlaufende Nuten aufweist, in welche die Rastvorsprünge (61, 62) der Klemmfeder (60) eingreifen.

10. Leuchte nach Anspruch 8 oder 9,
**dadurch gekennzeichnet,**
**dass** das Leuchtenmodul (30) einen Stromabgriff (31) zum Kontaktieren von in der Tragschiene (20) verlaufenden Stromversorgungsleitungen und/oder Steuerleitungen zum Übermittelnvon Steuersignalen für die Leuchte (1) aufweist.

11. Leuchte nach einem der Ansprüche 8 bis 10,
**dadurch gekennzeichnet,**
**dass** der Reflektor (25) mit dem Leuchtenmodul (30) verrastet ist.

12. Leuchte nach einem der vorherigen Ansprüche,
**dadurch gekennzeichnet,**
**dass** der Reflektor (25) zwei seitliche Reflektorflügel (25a, 25b) zur Ausleuchtung jeweils einer Wand (100a, 100b) bzw. der Wand und der Decke aufweist.

13. Leuchte nach einem der vorherigen Ansprüche,
**dadurch gekennzeichnet,**
**dass** diese einen dem Reflektor (25) gegenüberliegenden Kopfreflektor (33) aufweist.

14. Leuchte nach einem der vorherigen Ansprüche,
**dadurch gekennzeichnet,**
**dass** diese eine an dem Basisteil (20) der Leuchte (1) befestigte Dekorabdeckung (50, 52, 53) aufweist.

15. Leuchte nach Anspruch 14,
**dadurch gekennzeichnet,**
**dass** die Dekorabdeckung (50, 52, 53) mit einem an dem Basisteil (20) befestigten Halterungselement (40) verrastet ist.

16. Leuchte nach Anspruch 15,
**dadurch gekennzeichnet,**
**dass** die Dekorabdeckung (50, 52, 53) zwei seitliche und in Längsrichtung verlaufende Rastvorsprünge (51) aufweist, welche in entsprechende Ausnehmungen (44a, 45a) des Halterungselements (40) eingreifen.

17. Trägerelement (5) zur Montage einer Leuchte (1) im Eckbereich zwischen zwei aneinandergrenzenden Wänden (100a, 100b) oder zwischen einer Wand und einer Raumdecke,
**dadurch gekennzeichnet,**
**dass** das Trägerelement (5) aus einem an den Wänden (100a, 100b) bzw. der Wand und der Decke zu befestigenden Grundelement (10) sowie einem an dem Grundelement (10) befestigten und einen Basiskörper (20) einer Leuchte (1) haltenden Trageteil (15) besteht, wobei das Trageteil (15) gegenüber dem Grundelement (10) verstellbar ist.

18. Trägerelement nach Anspruch 17,
**dadurch gekennzeichnet,**
**dass** das Grundelement (10) C-förmig gestaltet ist und zwei Seitenschenkel (12a, 12b) aufweist, welche zur Befestigung an jeweils einer der beiden Wände (100a, 100b) bzw. der Wand und der Decke vorgesehen sind.

19. Trägerelement nach Anspruch 18,
**dadurch gekennzeichnet,**
**dass** das Trageteil (15) an einem der beiden Seitenschenkel (12a, 12b) befestigt und entlang diesem Schenkel (12a, 12b) in einer Richtung senkrecht zu einer Längsachse der Leuchte (1) verstellbar ist.

20. Trägerelement nach Anspruch 18 oder 19,
**dadurch gekennzeichnet,**
**dass** das Trageteil (15) ebenfalls C-förmig ausgestaltet ist, wobei ein erster Seitenschenkel (17a) des Trageteils (15) an dem Grundelement (10) befestigt ist und ein zweiter Seitenschenkel (17b) des Trageteils (15) den Basiskörper (20) trägt.

21. Trägerelement nach Anspruch 20,
**dadurch gekennzeichnet,**
**dass** das Trägerelement (5) einen Schraubenantrieb (13) zum Verstellen des Trageteils (15) gegenüber dem Grundelement (10) aufweist.

## Claims

1. Luminaire (1) which is provided for mounting in the corner region between two walls (100a, 100b) bordering on one another or between a wall and a room ceiling,
wherein the luminaire (1) has a base body (20) which is to be fastened to the walls (100a, 100b) or the wall and the ceiling by means of at least one carrier element (5), wherein there are arranged on the base body (20) or further attached elements connection means (32) for at least one light source and a reflector (25) for the illumination of the ceiling or wall regions adjacent to the corner region,
**characterised in that**,
the carrier element (5) is comprised of a basis element (10) to be fastened to the walls (100a, 100b) or the wall and the ceiling and a carrier part (15) fastened to the basis element (10) and holding the base body (20), wherein the carrier part (15) is adjustable with respect to the basis element (10)..

2. Luminaire according to claim 1,
**characterised in that**,
the basis element (10) is configured C-form and has two side limbs (12a, 12b) which are provided for fastening in each case to one of the two walls (100a, 100b) or the wall and the ceiling.

3. Luminaire according to claim 2,
**characterised in that**,
the carrier part (15) is fastened to one of the two side limbs (12a, 12b) and is adjustable along this limb (12a, 12b) in a direction perpendicular to a longitudinal axis of the luminaire (1).

4. Luminaire according to claim 2 or 3,
**characterised in that**,
the carrier part (15) is likewise configured C-form, wherein a first side limb (17a) of the carrier part (15) is fastened to the basis element (10) and a second side limb (17b) of the carrier part (15) carries the base body (20).

5. Luminaire according to claim 4,
**characterised in that**,
the carrier element (5) has a screw drive (13) for adjusting the carrier part (15) with respect to the basis element (10).

6. Luminaire according to any preceding claim,
**characterised in that**,
the base body (20) is latchable with the carrier part (15) of the carrier element (5).

7. Luminaire according to claim 6,
**characterised in that**,
a clamping spring (60) is arranged on the carrier part (15), which spring has latch projections (61, 62) cooperating with the base body (20).

8. Luminaire according to any preceding claim,
**characterised in that**,
the base body is formed by a carrier rail (20) of a current rail system to which a luminaire module (30) is fastened, which module has the connection means (32) for the light source and the reflector (25).

9. Luminaire according to claim 7 and claim 8,
**characterised in that**,
the profile of the carrier rail (20) has grooves running in the longitudinal direction into which the latch projections (61, 62) of the clamping spring (60) engage.

10. Luminaire according to claim 8 or 9,
**characterised in that**,
the luminaire module (30) has a current tap (31) for contacting current supply lines and/or control lines running in the carrier rail (20), for the transmission of control signals for the luminaire (1).

11. Luminaire according to any of claims 8 to 10,
**characterised in that**,
the reflector (25) is latched with the luminaire module (30).

12. Luminaire according to any preceding claim,
**characterised in that**,
the reflector (25) has two lateral reflector wings (25a, 25b) in each case for the illumination of one wall (100a, 100b), or the wall and the ceiling.

13. Luminaire according to any preceding claim,
**characterised in that**,
this has a head reflector (33) lying opposite to the reflector (25).

14. Luminaire according to any preceding claim,
**characterised in that**,
this has a decor cover (50, 52, 53) fastened to the base part (20) of the luminaire (1).

15. Luminaire according to claim 14,
**characterised in that**,
the decor cover (50, 52, 53) is latched with a holding element (40) fastened to the base part (20).

16. Luminaire according to claim 15,
**characterised in that**,
the decor cover (50, 52, 53) has two lateral latch projections (51) running in longitudinal direction, which projections engage into corresponding recesses (44a, 45a) of the holding element (40).

17. Carrier element (5) for mounting a luminaire (1) in the corner region between two walls (100a, 100b) bordering on each other or between a wall and a room ceiling,
**characterised in that**,
the carrier element (5) is comprised of a basis element (10) to be fastened to the walls (100a, 100b) or the wall and the ceiling and a carrier part (15) fastened to the basis element (10) and holding the base body (20) of a luminaire (1), wherein the carrier part (15) is adjustable with respect to the basis element (10).

18. Carrier element according to claim 17,
**characterised in that**,
the basis element (10) is configured C-form and has two side limbs (12a, 12b) which are provided for fastening in each case to one of the two walls (100a, 100b) or the wall and the ceiling.

19. Carrier element according to claim 18,
**characterised in that**,
the carrier part (15) is fastened to one of the two side limbs (12a, 12b) and is adjustable along this limb (12a, 12b) in a direction perpendicular to a longitudinal axis of the luminaire (1).

20. Carrier element according to claim 18 or 19,
**characterised in that**,
the carrier part (15) is likewise configured C-form, wherein a first side limb (17a) of the carrier part (15) is fastened to the basis element (10) and a second side limb (17b) of the carrier part (15) carries the base body (20).

21. Carrier element according to claim 20,
**characterised in that**,
the carrier element (5) has a screw drive (13) for adjusting the carrier part (15) with respect to the basis element (10).

## Revendications

1. Lampe (1) qui est prévue pour être monté dans la partie d'angle entre deux parois adjacentes (110a, 100b) ou entre une paroi et un plafond de pièce,
dans laquelle la lampe (1) comporte un corps de base (20) destiné à être fixé aux parois (110a, 100b) ou à la paroi et au plafond à l'aide d'au moins un élément de support (5), dans laquelle des moyens de raccordement (32) pour au moins une source lumineuse et pour un réflecteur (25) pour l'éclairage des parties de plafond ou de parois adjacences à la zone d'angle sont disposés sur le corps de base (20) ou sur d'autres éléments de montage,
**caractérisée en ce que**
l'élément de support (5) est constitué par un élément de base (10) destiné à être fixé aux parois (110a, 100b) ou à la paroi et au plafond ainsi que par une partie de support (15) fixée à l'élément de base (10) et supportant le corps de base (20), la partie de support (15) étant réglable par rapport à l'élément de base (10).

2. Lampe selon la revendication 1,
**caractérisée en ce que**
l'élément de base (10) a la forme d'un C et comporte deux branches latérales (12a, 12b) qui sont prévues pour la fixation à chacune des deux parois (110a, 100b) ou à la paroi et au plafond.

3. Lampe selon la revendication 2,
**caractérisée en ce que**
la partie de support (15) est fixée à l'une des branches latérales (12a, 12b) et est réglable le long de cette branche (12a, 12b) dans une direction perpendiculaire à un axe longitudinal de la lampe (1).

4. Lampe selon la revendication 2 ou 3,
**caractérisée en ce que**
la partie de support (15) a également la forme d'un C, une première branche latérale (17a) de la partie de support (15) étant fixée à l'élément de base (10) et une seconde branche latérale (17b) de la partie de support (15) portant le corps de base (20).

5. Lampe selon la revendication 4,
**caractérisée en ce que**
l'élément de support (5) est muni d'un entraînement à vis (13) pour le réglage de la partie de support (15) par rapport à l'élément de base (10).

6. Lampe selon l'une quelconque des revendications précédentes,
**caractérisée en ce que**
le corps de base (20) peut être encliqueté avec la partie de support (15) de l'élément de support (5).

7. Lampe selon la revendication 6,
**caractérisée en ce qu'**
un ressort de serrage (60), qui est muni de parties en saillie encliquetables (61, 62) coopérant avec le corps de base (20), est placé sur la partie de support (15).

8. Lampe selon l'une quelconque des revendications précédentes,
**caractérisée en ce que**
le corps de base est constitué par un rail de support (20) d'un système de rails conducteurs sur lequel est fixé un module lumineux (30) qui est muni des moyens de raccordement (32) pour la source lumineuse ainsi que le réflecteur.

9. Lampe selon la revendication 7 et la revendication 8,
**caractérisée en ce que**
le profil du rail de support (20) comporte des rainures s'étendant dans la direction longitudinale dans lesquelles les parties en saillie encliquetables (61, 62) du ressort de serrage (60) viennent en prise.

10. Lampe selon la revendication 8 ou 9,
**caractérisée en ce que**
le module lumineux (30) comporte un branchement électrique (31) pour établir le contact avec les lignes d'alimentation électrique passant dans le rail de support (20) et/ou les lignes de commande pour la transmission de signaux de commande pour la lampe (1).

11. Lampe selon l'une quelconque des revendications 8 à 10,
**caractérisée en ce que**
le réflecteur (25) est encliqueté avec le module lumineux (30).

12. Lampe selon l'une quelconque des revendications précédentes,
**caractérisée en ce que**
le réflecteur (25) comporte deux ailes de réflecteur latérales (25a, 25b) pour l'éclairage d'une paroi (110a, 100b) ou de la paroi et du plafond.

13. Lampe selon l'une quelconque des revendications précédentes,
**caractérisée en ce que**
celle-ci comporte un réflecteur de tête (33) opposé au réflecteur (25).

14. Lampe selon l'une quelconque des revendications précédentes,
**caractérisée en ce que**
celle-ci comporte un cache décoratif (50, 52, 53) fixé à la partie de base (20) de la lampe (1).

15. Lampe selon la revendication 14,
**caractérisée en ce que**
le cache décoratif (50, 52, 53) est encliqueté avec un élément d'attache (40) fixé à la partie de base (20).

16. Lampe selon la revendication 15,
**caractérisée en ce que**
le cache décoratif (50, 52, 53) comporte deux parties en saillie encliquetables latérales et s'étendant dans la direction longitudinale (51) qui viennent en prise dans des évidements correspondants (44a, 45a,) de l'élément d'attache (40).

17. Elément de support (5) pour le montage d'une lampe (1) dans la partie d'angle entre deux parois adjacentes (110a, 100b) ou entre une paroi et un plafond de pièce,
**caractérisé en ce que**
l'élément de support (5) est constitué par un élément de base (10) destiné à être fixé aux parois (110a, 100b) ou à la paroi et au plafond ainsi que par une partie de support (15) fixée à l'élément de base (10) et supportant le corps de base (20) de la lampe (1), la partie de support (15) étant réglable par rapport à l'élément de base (10).

18. Elément de support selon la revendication 17,
**caractérisé en ce que**
l'élément de base (10) a la forme d'un C et comporte deux branches latérales (12a, 12b) qui sont prévues pour la fixation à chacune des deux parois (110a, 100b) ou à la paroi et au plafond.

19. Elément de support selon la revendication 18,
**caractérisé en ce que**
la partie de support (15) est fixée à l'une des branches latérales (12a, 12b) et est réglable le long de cette branche (12a, 12b) dans une direction perpendiculaire à un axe longitudinal de la lampe (1).

20. Elément de support selon la revendication 18 ou 19,
**caractérisé en ce que**
la partie de support (15) a également la forme d'un C, une première branche latérale (17a) de la partie de support (15) étant fixée à l'élément de base (10) et une seconde branche latérale (17b) de la partie de support (15) portant le corps de base (20).

21. Elément de support selon la revendication 20,
**caractérisé en ce que**
l'élément de support (5) est muni d'un entraînement à vis (13) pour le réglage de la partie de support (15) par rapport à l'élément de base (10).
